# EUROPÄISCHE PATENTSCHRIFT

(11) **EP 2 344 011 B1**
(45) Veröffentlichungstag und Bekanntmachung des Hinweises auf die Patenterteilung: **27.09.2017**
(21) Anmeldenummer: 09777378.2
(22) Anmeldetag: 23.07.2009
(51) Int. Cl.: A47F 3/00

(54) **BELEUCHTUNGSELEMENT IN LADENBAU-BZW. PRÄSENTATIONSSYSTEMEN**
LIGHTING ELEMENT IN SHOPFITTING OR PRESENTATION SYSTEMS
ELÉMENT D ÉCLAIRAGE DANS DES SYSTÈMES D AMÉNAGEMENT DE MAGASIN OU DE PRÉSENTATION

(30) Priorität: 05.08.2008 DE 202008010414 U; 20.12.2008 DE 202008016956 U
(43) Veröffentlichungstag der Anmeldung: 20.07.2011
(73) Patentinhaber: Serafini Besitz GmbH & Co. KG, 58636 Iserlohn (DE)
(72) Erfinder: PIELSTICKER, Roland, 58638 Iserlohn (DE)
(74) Vertreter: Meinke, Jochen
(86) Internationale Anmeldenummer: PCT/EP2009/005337
(87) Internationale Veröffentlichungsnummer: WO 2010/015332

(56) Entgegenhaltungen:
- WO-A-03/070060
- DE-A1- 19 905 333
- DE-U1-202008 003 360
- GB-A- 2 255 820
- US-A1- 2004 149 182

## Beschreibung

Die Erfindung richtet sich auf ein Beleuchtungselement in Ladenbau- bzw. Präsentationssystemen mit in Profilschienen einsteck- und fixierbaren Tragelementen, wobei die unterschiedlichen Tragelemente mit mit dem Profil zusammenwirkenden Fixieransätzen ausgerüstet sind, der im Oberbegriff des Anspruches 1 angegebenen Gattung.

Ladenbausysteme sind in unterschiedlichen Gestaltungen bekannt, beispielsweise aus dem DE 20 2008 003 360 U oder dem DE 20 2008 002 533 U, wobei es auch bei diesem System bekannt ist, horizontale oder vertikale Systemträger mit Profilen zu versehen, die elektrische Leitungen aufweisen, etwa wie in der DE 102 07 715 A oder dem DE 203 14 260 U beschrieben.

Gerade bei der Stromabnahme über Stromschienen in horizontalen Trägern sind unterschiedliche Konstruktionen bekannt, so etwa aus der US 2005/0173605 A1, der WO 03/079852 A1, der EP 1 401 835 A2, der DE 38 09 859 C oder dem DE 201 11 800 U1, wobei weitere Konstruktionen aus der US 2003/0038571 A1, der DE 10 2006 037 119 A1, der EP 1 491 835 oder der DE 699 07 078 T2 bekannt sind.

Die Aufgabe der Erfindung ist es, ein Beleuchtungselement in Laden- bzw. Präsentationssystemen zu schaffen, das einfach zu positionieren ist und so gestaltet ist, dass auch Träger- und Haltesysteme an den entsprechenden Stellen positionierbar sind, die keine Leuchtmittel aufweisen bzw. die keine Identifizierung benötigen.

Mit einem Beleuchtungselement der eingangs bezeichneten Art wird diese Aufgabe gemäß der Erfindung dadurch gelöst, dass die Profilschiene mit einem Einsteckadapter ausgerüstet ist, der im Bodenbereich seiner Einstecköffnung für den Fixieransatz mit wenigstens zwei elektrischen Kontakten ausgerüstet ist, wobei der Fixieransatz auf seiner in der Einstecklage in der Einstecköffnung ruhenden Seite mit korrespondierenden Kontakten ausgerüstet ist.

Mit der erfindungsgemäßen Lösung wird erreicht, dass durch das Vorhandensein von elektrischen Kontakten in den Fixieransätzen einerseits und entsprechenden Gegenkontakten im Bereich der Systemprofile andererseits jederzeit ein entsprechender Beleuchtungskörper positionierbar ist; weist allerdings ein entsprechendes Element keine elektrischen Kontakte auf, lässt es sich gleichwohl in der jeweiligen Position fixieren.

Die erfindungsgemäßen Einsteckadapter lassen sich an jeder Position der Profilschiene anbringen, derart, dass dann an diesen Stellen ein entsprechendes Beleuchtungselement vorgesehen werden kann.

Ausgestaltungen der Erfindung ergeben sich aus den Unteransprüchen. Dabei kann vorgesehen sein, dass im Fixieransatz wenigstens bereichsweise eine Nut vorgesehen ist zur Aufnahme der elektrischen Leiter zum Leuchtmittel und/oder im in Einsteckrichtung vorderen Rand der die elektrischen Kontakte aufweisenden Fläche der Einstecköffnung des Einsteckadapters ein nach oben weisender Randsteg vorgesehen ist. Dieser Randsteg schützt zum einen die dahinter liegenden elektrischen Kontakte, im Einsteckadapter zum anderen zwingt er auch den Nutzer, den Fixieransatz zunächst leicht schräg in die Aufnahmeöffnung einzuführen und dann derart abzusenken, dass die elektrischen Kontakte auch mit Sicherheit mit den korrespondierenden Gegenkontakten verbunden werden.

Eine besondere Ausgestaltung der Erfindung liegt darin, dass die elektrischen Kontakte im Fixieransatz in einem die sonstige Kontur des Fixieransatzes überragenden Vorsprung positioniert sind. Dies ermöglicht es, Fixieransätze ohne Leuchtmittel ebenfalls ohne diese entsprechenden Vorsprünge auszugestalten, so dass die zum Teil aus Metall bestehenden Fixieransätze die elektrischen Kontakte nicht berühren, wenn nicht Leuchtmittel vorgesehen sind.

Zweckmäßig sind die Gegenkontakte im Einsteckadapter in einem Element aus elektrisch nicht leitendem Kunststoff untergebracht, wie dies die Erfindung ebenfalls vorsieht, wobei die elektrischen Kontakte in den jeweiligen Fixieransätzen in Isolierhülsen untergebracht sind.

Weitere Einzelheiten, Merkmale und Vorteile der Erfindung ergeben sich aufgrund der nachfolgenden Beschreibung sowie anhand der Zeichnung. Diese zeigt in
- Fig. 1: in räumlicher Darstellung einen Ausschnitt aus einem vertikalen Systemprofil mit Einsteckadapter und angedeutetem Fixieransatz mit Leuchtmittel,
- Fig. 2: in ähnlicher Darstellung eine vergrößerte Abbildung des Fixieransatzes an der Einstecköffnung,
- Fig. 3: einen Schnitt durch einen Fixieransatz mit Systemprofil, der in einem Systemprofil eingehängt ist,
- Fig. 4: einen Fixieransatz in Seitenansicht,
- Fig. 5: den gleichen Fixieransatz in Aufsicht,
- Fig. 6: einen Einsteckadapter in räumlicher Darstellung sowie in
- Fig. 7: in vergrößerter Darstellung das die Gegenkontakte aufweisende Kunststoffelement am Einsteckadapter.

Das in Fig. 1 nur angedeutete, allgemein mit 1 bezeichnete Beleuchtungselement, wird beispielsweise von einem Rohrkörper 2 gebildet mit einer Mehrzahl von mit 3 bezeichneten Leuchtdioden, deren Kabel 4 in einem Fixieransatz 5 für den Rohrkörper 2 positioniert sind, wobei der Fixieransatz 5 in einem allgemein mit 6 bezeichneten Profil einer Regalwand od. dgl. befestigt ist.

Zur Befestigung des Fixieransatzes ist im Systemprofil 6 ein Einsteckadapter 7 eingeklinkt, der an seiner in Schwerkraftrichtung unteren Seite einen elektrische Kontakte tragenden Kunststoffkörper 8 aufweist, der wiederum mit Kabeln 4a ausgerüstet ist.

Wie sich beispielsweise aus den Fig. 3 bis 5 ergibt, sind in den Fixieransatz 5 zwei Bohrungen 9 eingebracht, die von einem nach unten weisenden Vorsprung 10 ausgehen und in einer Durchgangsbohrung 11 enden, derart, dass durch diese Bohrung nach Einsetzen von entsprechenden Isolationshülsen die Kabel 4 hindurchgeführt werden können, wobei in die Bohrungen selbst zwei Kontakte, im Allgemeinen mit 12 bezeichnet, eingebracht sind. Neben der Durchgangsbohrung 11 ist eine weitere Durchgangsbohrung 11a im Fixieransatz 5 vorgesehen, wobei die beiden Bohrungen 11 und 11a über eine Nut 13 miteinander verknüpft sind, wobei die Nut 13 später zur Aufnahme der elektrischen Leitungen 4 dient.

Wie sich insbesondere aus Fig. 6 ergibt, ist der Einsteckadapter 7 mit dem die Gegenkontakte 14 aufweisenden Kunststoffkörper 8 ausgestattet, der ebenfalls zwei Durchgangsbohrungen 15 aufweist zum Anschluss der elektrischen Kabel 4a für die Gegenkontakte 14, die, was nicht näher dargestellt ist, z.B. von kleinen Druckfedern in das Innere der mit 16 bezeichneten Eingriffsöffnung des Einsteckadapters 7 ragen. Zum Schutz dieser federbelasteten Kontakte 14 weist der Kunststoffkörper 8 eine vordere, nach oben ragende Wulst 17 auf, über die beim Einhängen der Fixieransatz 5 geführt wird, wobei er nach Einhängen in das Systemprofil 6 nach unten mit seinem Vorsprung 10 hinter die Wulst 17 greifend eingehängt wird und damit die Kontaktierung bewirkt.

Ist der entsprechende Fixieransatz 5 nicht mit einem Leuchtkörper ausgestattet, fehlt an diesem Element der Vorsprung 10, so dass er nach Einstecken in die Öffnung 16 die nach oben ragenden Kontakte 14 nicht berührt.

Natürlich sind die beschriebenen Ausführungsbeispiele der Erfindung noch in vielfacher Hinsicht abzuändern, ohne den Grundgedanken zu verlassen. So ist die Erfindung insbesondere nicht auf die Art der Fixieransätze beschränkt, ebenso wenig wie auf die Anzahl oder die Ausgestaltung der elektrischen Kontakte der Systemprofile u. dgl., auch kann das Leichtmetallprofil 21 umschlagsymmetrisch gleich ausgebildet sein.

## Patentansprüche

1. Beleuchtungselement in Ladenbau- bzw. Präsentationssystemen mit in Profilschienen (6) einsteck- und fixierbaren Tragelementen (2), wobei die unterschiedlichen Tragelemente mit mit dem Profil zusammenwirkenden Fixieransätzen (5) ausgerüstet sind, die mit wenigstens zwei mit je einem elektrischen Leiter (4) verbundenen Kontakten (11) und der Eingriffsbereich (16) des Fixieransatzes in ein Systemprofil (6) mit je einem elektrischen Leiter verbundenen Gegenkontakt (14) ausgerüstet ist, wobei die elektrischen Leiter des Fixieransatzes zu Leuchtmitteln (3) im jeweiligen Tragelement (2) geführt sind,
**dadurch gekennzeichnet,**
**dass** die Profilschiene (6) mit einem Einsteckadapter (7) ausgerüstet ist, der im Bodenbereich seiner Einstecköffnung für den Fixieransatz mit wenigstens zwei elektrischen Kontakten (14) ausgerüstet ist, wobei der Fixieransatz auf seiner in der Einstecklage in der Einstecköffnung ruhenden Seite mit korrespondierenden Kontakten (11) ausgerüstet ist.

2. Beleuchtungselement nach Anspruch 1,
**dadurch gekennzeichnet,**
**dass** im Fixieransatz wenigstens bereichsweise eine Nut (13) vorgesehen ist, zur Aufnahme der elektrischen Leiter (4) zum Leuchtmittel.

3. Beleuchtungselement nach Anspruch 1 oder einem der folgenden,
**dadurch gekennzeichnet,**
**dass** im in Einsteckrichtung vorderen Rand der die elektrischen Kontakte aufweisenden Fläche der Einstecköffnung des Einsteckadapters ein nach oben weisender Randsteg (17) vorgesehen ist.

4. Beleuchtungselement nach Anspruch 1 oder einem der folgenden,
**dadurch gekennzeichnet,**
**dass** die elektrischen Kontakte im Fixieransatz (5) in einem die sonstige Kontur des Fixieransatzes überragenden Vorsprung (10) positioniert sind.

5. Beleuchtungselement nach Anspruch 1 oder einem der folgenden,
**dadurch gekennzeichnet,**
**dass** die Gegenkontakte (14) im Einsteckadapter in einem Element (8) aus elektrisch nicht leitendem Kunststoff untergebracht sind.

6. Beleuchtungselement nach Anspruch 1 oder einem der folgenden, mit elektrisch leitenden Fixieransätzen,
**dadurch gekennzeichnet,**
**dass** die elektrischen Kontakte (11) in den Fixieransätzen in Isolierhülsen untergebracht sind.

## Claims

1. Lighting element in shop fitting or presentation systems with support elements (2) that can be plugged and fixed into profile rails (6) wherein the different support elements are provided with fixing lugs (5) cooperating with the profile which are provided with at least two contacts (11) each connecting to an electrical conductor (4) and the engagement region (16) of the fixing lug into a system profile (6) is provided with a counter contact (14) connecting to an electrical conductor wherein the electrical conductor of the fixing lug is guided to light means (3) in the respective support element (2),
**characterised in that**
the profile rail (6) is provided with a plug-in adapter (7) which is provided with at least two electrical contacts (14) in the base region of its plug-in opening for the fixing lug wherein the fixing lug is provided with corresponding contacts (11) on its side that is idle in the plug-in position in the plug-in opening.

2. Lighting element according to claim 1,
**characterised in that**
a groove (13) is provided in the fixing lug at least in sections in order to receive the electrical conductor (4) to the light means.

3. Lighting element according to claim 1 or any one of the following claims,
**characterised in that**
a peripheral crosspiece (17) pointing upwards is provided in the front edge, in the plug-in direction, of the surface of the plug-in opening of the plug-in adapter, said surface comprising the electrical contacts.

4. Lighting element according to claim 1 or any one of the following claims,
**characterised in that**
the electrical contacts are positioned in the fixing lug (5) in a projection (10) protruding over the other contour of the fixing lug.

5. Lighting element according to claim 1 or any one of the following claims,
**characterised in that**
the counter contacts (14) are housed in the plug-in adapter in an element (8) made of electrically non-conductive plastic.

6. Lighting element according to claim 1 or any one of the following claims, having electrically-conductive fixing lugs,
**characterised in that**
the electrical contacts (11) are housed in the fixing lugs in insulating sleeves.

## Revendications

1. Elément d'éclairage dans des systèmes d'aménagement de magasins ou de présentation avec des éléments de support (2) enfichables ou fixables dans des rails profilés (6), dans lequel les différents éléments de support sont équipés de pièces rapportées de fixation (5) coopérant avec le profilé, qui sont pourvues au moins de deux contacts (11) connectés à respectivement un conducteur électrique (4) et la zone de prise (16) de la pièce rapportée de fixation dans un profilé de système (6) est équipée d'un contre-contact (14) connecté à respectivement un conducteur électrique, dans lequel les conducteurs électriques de la pièce rapportée de fixation sont guidés jusqu'à des moyens d'éclairage (3) dans l'élément de support respectif (2),
**caractérisé en ce que** :
le rail profilé (6) est équipé d'un adaptateur d'enfichage (7) qui est pourvu, dans la zone de fond de son ouverture d'enfichage pour la pièce rapportée de fixation, d'au moins deux contacts électriques (14), dans lequel la pièce rapportée de fixation est équipée, sur son côté reposant en position d'enfichage dans l'ouverture d'enfichage, de contacts correspondants (11).

2. Elément d'éclairage selon la revendication 1,
**caractérisé en ce que** :
il est prévu dans la pièce rapportée de fixation au moins par zones une rainure (13) pour recevoir les conducteurs électriques (4) menant aux moyens d'éclairage.

3. Elément d'éclairage selon la revendication 1 ou l'une quelconque des suivantes,
**caractérisé en ce que** :
il est prévu, sur le bord avant dans le sens de l'enfichage de la surface - présentant les contacts électriques - de l'ouverture d'enfichage de l'adaptateur d'enfichage, une nervure de bord (17) tournée vers le dessus.

4. Elément d'éclairage selon la revendication 1 ou l'une quelconque des suivantes,
**caractérisé en ce que** :
les contacts électriques dans la pièce rapportée de fixation (5) sont positionnés dans une saillie (10) surplombant l'autre contour de la pièce rapportée de fixation.

5. Elément d'éclairage selon la revendication 1 ou l'une quelconque des suivantes,
**caractérisé en ce que** :
les contre-contacts (14) dans l'adaptateur d'enfichage sont insérés dans un élément (8) constitué d'un matériau non conducteur de l'électricité.

6. Elément d'éclairage selon la revendication 1 ou l'une quelconque des suivantes, avec des pièces rapportées de fixation conductrices de l'électricité,
**caractérisé en ce que** :
les contacts électriques (11) dans les pièces rapportées de fixation sont insérés dans des douilles isolantes.
